# EUROPÄISCHE PATENTSCHRIFT

(11) **EP 0 199 881 B1**
(45) Veröffentlichungstag und Bekanntmachung des Hinweises auf die Patenterteilung: **20.01.1988**
(21) Anmeldenummer: 85810201.5
(22) Anmeldetag: 03.05.1985
(51) Int. Cl.: D03D 47/27, D03D 49/60

(54) **Schussfadeneintragsvorrichtung einer Greiferprojektil-Webmaschine**
Weft insertion device for a gripper shuttle loom
Dispositif d'insertion de trame pour les métiers à tisser à navette à pince

(43) Veröffentlichungstag der Anmeldung: 05.11.1986
(73) Patentinhaber: GEBRÜDER SULZER AKTIENGESELLSCHAFT, CH-8401 Winterthur (CH)
(72) Erfinder: Hintsch, Otto, Dr., CH-8304 Wallisellen (CH)

(56) Entgegenhaltungen:
- DE-A- 1 801 044
- FR-A- 1 480 026

## Beschreibung

Die Erfindung betrifft eine Schussfadeneintragsvorrichtung einer Projektilwebmaschine mit hintereinander angeordneten, einen Schusskanal für das Eintragsorgan bildenden Führungszähnen, durch welchen Projektile Schussfäden in das Webfach eintragen. Die Führungszähne einer bekannten Vorrichtung umschliessen das Projektil von mehreren Seiten und haben eine Oeffnung, die dem Riet zugewandt ist, zur Freigabe des Schussfadens vor dem Anschlag an den Geweberand mittels des Rietes. Die über die Webbreite einer Webmaschine angeordneten Führungszähne können alle gleich ausgeführt sein, oder sie bilden jeweils paarweise komplementär eine Führungseinheit, wobei jeweils einer Führungsstütze ein Führungshaken zugeordnet ist. Eine solche Führungsvorrichtung ist beispielsweise in der CH-PS 465 521 beschrieben. Eine andere Führungsvorrichtung mit lauter gleichen Führungszähnen ist in der DE-PS 2 628 625 dargestellt.

Die erwähnten Patentschriften beziehen sich auf Führungsvorrichtungen für Projektile, welche acht ebene Flächen an ihrem Umfang aufweisen, wovon jeweils drei zur Führung des Projektils im Webfach dienen.

Die bekannte Form der Führungszähne hat sich in der Praxis bewährt, indem keine von den Führungszähnen verursachten Ungleichmässigkeiten im Gewebe auch bei hohen Anforderungen an die Gewebequalität festzustellen sind. Sowohl Kett- als auch Schussfäden werden durch die bekannten Führungszähne nicht beschädigt. Es hat sich jedoch gezeigt, dass zur Vermeidung von Verschleiss zwischen Führungszähnen und Schusseintragsorgan eine aufwendige, das Schmiermittel genau dosierende Schmiereinrichtung für den Schusskanal erforderlich ist. Ueblicherweise wird das Schmiermittel über das Schusseintragsorgan in den Schusskanal eingebracht. Störungen im Schmiersystem können zu Unterschmierung und Verschleiss an den Führungszähnen führen, der als Gewebeverschmutzung sichtbar wird.

Der Erfindung liegt die Aufgabe zugrunde, eine Schusseintragsvorrichtung der eingangs definierten Art zu schaffen, mit der unter Beibehaltung der positiven textiltechnischen Eigenschaften eine geringere Verschleissneigung bei Mangelschmierung durch Herabsetzung der Reibungskräfte zwischen Projektil und Führungsvorrichtung erzielt wird. Diese Aufgabe wird durch die Erfindung dadurch gelöst, dass jeweils zwei aufeinanderfolgende Führungszähne gesamthaft mindestens fünf ebene einander zugewandte Führungsflächen aufweisen, die über ebensoviele zu ihnen während des Schusseintrags parallele Flächen des Projektils auf dieses einwirken, wobei jeweils zwei einem bzw. zwei benachbarten Führungszähnen zugeordnete im Umkreis des Projektils aufeinanderfolgende Führungsflächen der Zähne miteinander einen mindestens rechten Winkel bilden.

Der Vorteil der Erfindung gegenüber bekannten Schusseintragsvorrichtungen liegt darin, dass durch eine verbesserte Formgebung geringere Führungskräfte zwischen Schusseintragsorgan und Führungsvorrichtung auftreten. In gleichem Masse sind in erster Näherung auch die Reibungskräfte am Schusseintragsorgan geringer. Dies ist bei Projektilwebmaschinen besonders wichtig, da bei grossen Webbreiten der reibungsbedingte Geschwindigkeitsabfall des Projektils sich nachteilig auf die erreichbare Maschinendrehzahl auswirkt. Mit der Verringerung der Reibungskräfte kann auch die permanente Schmiermittelzufuhr im Schusskanal reduziert werden, was sich wiederum auf die erreichbare Gewebequalität günstig auswirkt. In bestimmten Anwendungsfällen genügt dann auch die Verwendung eines einfacheren und preisgünstigeren Schmieraggregates den Anforderungen.

Im folgenden wird die Erfindung in verschiedenen Ausführungsformen anhand der Figuren näher beschrieben.

Es zeigen :
Fig. 1 eine Schusseintragsvorrichtung in einer Ansicht in Richtung des Schusseintrages gemäss dem Stand der Technik,
Fig. 2 einen Führungszahn als Ausschnitt aus Fig. 1 in vergrösserter Form mit einem Projektil,
Fig. 3 die Kräfteverhältnisse, zwischen Schusseintragsorgan und Führungsvorrichtung nach . dem Stand der Technik,
Fig. 4 einen Führungszahn als Element der Vorrichtung gemäss der Erfindung,
Fig. 5 die Kräfteverhältnisse analog Fig. 3 bei einer Vorrichtung gemäss der Erfindung.
Fig. 6, 7, 8 und 9 andere vorteilhafte Ausführungsformen der Erfindung und
Fig. 10, 11 perspektivische Darstellungen von Vorrichtungen gemäss den Figuren 6 und 7.

In Fig. 1 ist die Weblade 1 einer Webmaschine bestehend aus dem Riet 2, dem Ladenprofil 3 und einem Teil eines Ladenhebeis 4 dargestellt. Die Ladenhebel sind auf einer nicht dargestellten oszillierenden Welle montiert. Am Ladenprofil 3 sind hintereinander in regelmässigen Abständen die Führungszähne 15 befestigt. Sie bilden die Führungsvorrichtung für das Projektil 6, mit dem der Schussfaden 7 in das durch die Kettebenen 8 und 9 gebildete Webfach eingetragen wird. Nach dem Schusseintrag tauchen die Führungszähne nach rechts unten aus dem Webfach aus, wobei der Schussfaden 7 durch die trichterförmige Oeffnung 10 der Führungszähne relativ nach links austritt. Er wird in der strichpunktierten Stellung der Weblade in Fig. 1 anschliessend an den Geweberand 11 angeschlagen.

Im folgenden werden nur die Führungsflächen an den Führungszähnen bezeichnet. Die ihnen jeweils zugeordneten Führungsflächen am Projektil bleiben unerwähnt.

Fig. 2 zeigt wie Fig. 1 einen Führungszahn 15 und die strichpunktierten Umrisse eines Projektils 6 nach dem Stand der Technik. Der Führungszahn besteht aus dem Führungshaken 16 mit den Führungsflächen 16a und 16b sowie der gegenüberliegenden Führungsstütze 17 mit der Führungsfläche 17a. Von den insgesamt acht ebenen Flächen am Umfang des Projektils 6 können während eines Schusseintrages jeweils drei mit den erwähnten Führungsflächen 16a,16b und 17a eines Führungszahnes in Berührung kommen.

Fig. 3 zeigt als Ausschnitt aus Fig. 2 eine Kollision des Projektiles 6 mit den Führungsflächen 16a und 17a während des Fluges durch den Schusskanal. Da das Projektil 6 normalerweise nicht exakt parallel zum aus den Führungszähnen 15 gebildeten Schusskanal fliegt, wird es sich mit einer bestimmten Geschwindigkeit V senkrecht zur Schusseintragsrichtung bewegen. Richtung und Grösse der Geschwindigkeit V ändern sich von einer Kollision zur anderen ; sie hängen von verschiedenen Einflussfaktoren ab. Die obere Führungsfläche 16a bildet zusammen mit der Führungsfläche 17a bei einer bekannten Ausführung eines Führungszahnes einen Winkel a = 45°. Wenn das Projektil mit der Geschwindigkeit V, wie in Fig. 3 dargestellt, parallel zur Winkelhalbierenden von a auf die Führungsflächen 16a und 17a zustrebt, entsteht bei der Kollision eine Stosskraft K, welche das Projektil in die entgegengesetzte Richtung zurückwirft. Bei dem Beispiel wird nur eine translatorische Bewegung des Projektils angenommen. In Wirklichkeit tritt zusätzlich auch eine oszillierende Rotation des Projektils um die Längsachse auf,'deren Auswirkung auf die Reaktionskräfte von den Führungsflächen auf das Projektil als vernachlässigbar angenommen wird. Die resultierende Stosskraft K auf das Projektil wird durch die im betrachteten Beispiel gleich grossen Kräfte N, und N2 über die Führungsflächen 16a und 17a in das Projektil eingeleitet. Es lässt sich graphisch oder numerisch ohne weiteres ermitteln, dass in dem betrachteten ungünstigsten Fall der Kollision des Projektiles mit dem Führungszahn die Summe der Beträge der Normalkräfte N, und N₂ um den Faktor 2.61 grösser als die Kraft K ist. Die das Projektil abbremsenden Reibungskräfte an den Führungsflächen 16a und 17a sind in erster Näherung proportional zu den Kräften N, und N₂ und hängen vom Oberflächenzustand der Flächen und vom dazwischenliegenden Schmiermittel ab.

Wenn sich das Projektil senkrecht auf die Führungsfläche 16a zubewegt, so wird die Normalkraft N, identisch mit der Stosskraft K sein. Dementsprechend wird auch die Reibungskraft am Projektil in erster Näherung um den Faktor 2.61 kleiner als im oben betrachteten Beispiel sein.

Bei einer Kollision des Projektils gleichzeitig mit den Flächen 16a und 16b gemäss Fig. 2 werden sich mit dem Fall gemäss Fig. 3 vergleichbare Kräfteverhältnisse ergeben.

Fig. 4 zeigt den Führungszahn 25 einer Vorrichtung gemäss der Erfindung, bei dem die benachbarten Führungsflächen einen Winkel von mindestens 90° einschliessen. Dies trifft zu auf die Flächen 26a und 26b, 26c und 27a, 27b und 26a. Zwischen den übrigen benachbarten Führungsfiächen 26b und 26c sowie 27a und 27b ist ein Winkel von 135°. Die Neigungen der Flächen 27a und 26c können aber z. B. auch so gewählt werden, dass die Winkel zwischen den Flächen 27a und 27b, 27a und 26c, 26b und 26c mit 120° alle gleich gross sind. In Fig. 5 ist analog zu Fig. 3 der Kräfteplan für den bezüglich Reibungskräften ungünstigsten Fall einer Kollision zwischen dem Projektil 6 und einem Führungszahn 25 in der bevorzugten Ausführungsform gemäss Fig. 4 dargestellt. Die Vektoren V für die Geschwindigkeit und K für die Reaktionsstosskraft liegen parallel zur Winkelhalbierenden zwischen den Flächen 27b und 26a unter einem Winkel von 45° gegenüber der Horizontalen. In diesem Fall ist die Summe der Beträge der Kräfte N'ᵢ und N'₂ nur um den Faktor 1.41 grösser als der Betrag der Kraft K. Proportional zu N', und N'₂ sind auch hier die Reibungskräfte. Vergleicht man die Kräfteverhältnisse nach Fig. 3 gemäss dem Stand der Technik und nach Fig. 5 gemäss der Erfindung, so resultiert als Verhältniszahl der Summen der Reibungskräfte der Quotient 2.61 : 1.41 = 1.85. Die Reibungskräfte zwischen Projektil und Führungsvorrichtung sind also bei einer Ausführung nach dem Stand der Technik um den Faktor 1.85 grösser als bei einer Führungsvorrichtung gemäss der Erfindung.

In den Figuren 6 und 7 sind Vorrichtungen gemäss der Erfindung dargestellt, bei welchen anstatt eines Führüngszahnes nach Fig. 4 jeweils eine Führungsstütze 37 bzw. 47 und ein Führungshaken 36 bzw. 46 separat hintereinander angeordnet sind. Beide Elemente zusammen ergeben einen Führungszahn 35 bzw. 45. Die Anordnung der Führungsflächen der einzelnen Führungselemente ist aus den Figuren 6 und 7 sowie in den perspektivischen Darstellungen der Fig. 10 bzw. 11 ohne weiteres ersichtlich.

In den Fig. 8 und 9 sind zwei weitere Ausführungsarten 55 und 65 einer Eintragsvorrichtung gemäss der Erfindung dargestellt. Während am Führungshaken 56 in Fig. 8 vier Führungsflächen 56a, 56b, 56c, 56d für das Schusseintragsorgan 6 angeordnet sind, weist die Führungsstütze 57 nur eine Führungsfläche 57a auf. In Fig. 9 ist eine ähnliche Anordnung mit Führungsflächen 66a bis 66d, 67a für das Schusseintragsorgan 6a ohne vertikale Flächen dargestellt. Es hat den Vorteil grösserer Führungsflächen an den Seiten.

Soweit die Führungsflächen der Vorrichtungen in den Fig. 8 und 9 nicht horizontal oder vertikal angeordnet sind, stehen sie unter Winkeln von 45° zur Horizontalen.

Bei den beschriebenen Formen der Führungsvorrichtungen ist es wichtig, dass die Abstände der Führungsflächen zwischen Führungszähnen und Schusseintragsorgan so gewählt werden, dass bei einem Versatz des Schusseintragsorganes im Schusskanal ohne zusätzliche Rotation gleichzeitig nur eine Berührung mit einer oder höchstens zwei benachbarten Führungsflächen stattfinden kann, damit der Winkel zwischen den gerade wirksamen benachbarten Führungsflächen immer wenigstens 90° beträgt.

Bei allen Varianten ist durch die Anordnung der Führungsflächen und der dazwischenliegenden Lücken sichergestellt, dass Schuss- und Kettfäden beim Ein- und Austauchen der Führungsvorrichtung in das bzw. aus dem Webfach nicht beschädigt werden.

## Patentansprüche

1. Schussfadeneintragsvorrichtung einer Projektilwebmaschine mit hintereinander angeordneten, einen Schusskanal für das Eintragsorgan bildenden Führungszähnen, durch welchen Projektile Schussfäden in das Webfach eintragen, dadurch gekennzeichnet, dass jeweils zwei aufeinanderfolgende Führungszähne (26, 27, 36, 37, 46, 47, 56, 57, 66, 67) gesamthaft mindestens fünf ebene einander zugewandte Führungsflächen (z. B. 26a, 26b, 26c, 27a, 27b) aufweisen, die über ebensoviele zu ihnen während des Schusseintrags parallele Flächen des Projektils (6, 6a) auf dieses einwirken, wobei jeweils zwei einem bzw. zwei benachbarten Führungszähnen zugeordnete im Umkreis des Projektils aufeinanderfolgende Führungsflächen der Zähne miteinander einen mindestens rechten Winkel bilden.

2. Vorrichtung nach Anspruch 1, dadurch gekennzeichnet, dass zwei einen mindestens rechten Winkel einschliessenden aufeinanderfolgenden Führungsflächen (27a, 26c, 56b, 56c) eine weitere quer zur winkelhalbierenden Ebene zwischen den ersten Flächen angeordnete Führungsfläche (26a, 57a) gegenüberliegt und zu beiden Seiten dieser Fläche zwei weitere zur winkelhalbierenden Ebene parallele Führungsflächen (26b, 27b, 56a, 56d) angeordnet sind, die auf die ersten Flächen im Umkreis des Projektils folgen.

3. Vorrichtung nach Anspruch 1 und 2, dadurch gekennzeichnet, dass die nicht rechtwinklig zueinander stehenden benachbarten Führungsflächen (27a, 26c) vorzugsweise unter einem Winkel von 120 bis 135° zueinander geneigt sind.

4. Vorrichtung (65, 6a) nach Anspruch 1, dadurch gekennzeichnet, dass zwei einen rechten Winkel einschliessenden Führungsflächen (67a, 66d) eine weitere quer zur winkelhalbierenden Ebene zwischen den ersten Flächen angeordnete Führungsfläche (66b) gegenüberliegt und dass beidseits dieser Fläche (66b) je eine weitere Führungsfläche (66a, 66c) vorhanden ist, die ihrerseits im Umkreis des Projektils auf die ersten Flächen (67a, 66d) folgend angeordnet sind und mit ihnen einen rechten Winkel bilden.

5. Vorrichtung nach Anspruch 1, dadurch gekennzeichnet, dass die Führungsflächen an den Führungszähnen so angeordnet sind, dass bei Abweichung der Flugrichtung des Projektils von einer zum Schusskanal parallelen Bahn ohne Rotation um die Längsachse gleichzeitig höchstens je zwei benachbarte Führungsflächen (z. B. 26a und 26b, 26b und 26c) der Führungszähne mit dem Projektil in Berührung kommen können.

6. Vorrichtung nach Anspruch 1, dadurch gekennzeichnet, dass die der Oeffnung (10) für den Austritt des Schussfadens aus dem Schusskanal nächstliegenden beiden Führungsflächen (z. B. 26a, 27b) der Führungszähne miteinander einen rechten Winkel bilden.

## Claims

1. A picking mechanism of a projectile weaving machine, guide projections being disposed in consecutive relationship to bound a tunnel for the picking element, projectiles picking weft yarns through the tunnel into the shed, characterised in that any two consecutive guide projections (26, 27, 36, 37, 46, 47, 56, 57, 66, 67) have a total of at least five plane guide surfaces (e. g. 26a, 26b, 26c, 27a, 27b) which are near one another and which act on the projectile (6, 6a) by way of the same number of projectiles surfaces which are parallel to the guide surfaces during picking, any two guide surfaces which are adjacent a guide projection or two guide projections and which are consecutive around the projectile periphery together including an angle of at least 90°.

2. A mechanism according to claim 1, characterised in that two such consecutive guide surfaces (27a, 26c, 56b, 56c) as include an angle of at least 90° are opposite one other guide surface (26a, 57a) disposed transversely to the angle-bisecting plane between the first-mentioned two consecutive guide surfaces, and two further guide surfaces (26b, 27b, 56a, 56d) parallel to the angle-bisecting plane are disposed on either side of the said other guide surface and follow the first surfaces around the projectile periphery.

3. A mechanism according to claims 1 and 2, characterised in that the adjacent surfaces (27a, 26c) disposed relatively to one another at other than a right-angle are inclined relatively to one another preferably at an angle of from 120° to 135°.

4. A mechanism (65, 6a) according to claim 1, characterised in that two guide surfaces (67a, 66d) which include a right-angle have opposite them another guide surface (66b) which extends transversely of the angle-bisecting plane between the last-mentioned two guide surfaces ; and further guide surfaces (66a, 66c) are disposed one each on either side of the said other guide surface (66b), are disposed around the projectile periphery to follow the first-mentioned two surfaces (67a, 66d) and form therewith a right-angle.

5. A mechanism according to claim 1, characterised in that the guide surfaces are so arranged on the guide projections that in the event of the direction of shuttle flight deviating from a path parallel to the weft tunnel without rotation around the longitudinal axis, at most two adjacent guide surfaces (e. g. 26a and 26b, 26b and 26c) each of the guide projections can contact the projectile simultaneously.

6. A mechanism according to claim 1, characterised in that the two guide projection surfaces (e. g. 26a, 27b) nearest the weft yarn shed exit aperture (10) form a right-angle with one another.

## Revendications

1. Dispositif d'insertion des fils de trame d'un métier à tisser à projectiles, présentant des dents de guidage qui sont disposées les unes derrière les autres et forment, pour l'organe d'insertion, un canal de propulsion par lequel des projectiles insèrent des fils de trame dans la foule, caractérisé par le fait que deux dents de guidage respectivement successives (26, 27, 36, 37, 46, 47, 56, 57, 66, 67) comportent, en tout, au moins cinq surfaces planes de guidage (par exemple 26a, 26b, 26c, 27a, 27b) qui sont tournées les unes vers les autres et agissent sur le projectile (6, 6a) par l'intermédiaire de surfaces de nombre correspondant de ce projectile qui leur sont parallèles lors de l'insertion de la trame, deux surfaces de guidage considérées des dents, qui se succèdent sur la circonférence du projectile et sont respectivement associées à une ou à deux dents de guidage voisines, formant entre elles un angle au moins droit.

2. Dispositif selon la revendication 1, caractérisé par le fait que deux surfaces de guidage successives (27a, 26c, 56b, 56c), formant entre elles au moins un angle droit, se trouvent envis-à-vis d'une autre surface de guidage (26a, 57a) qui est perpendiculaire au plan de la bissectrice entre les premières surfaces, cette surface étant flanquée, de part et d'autre, de deux autres surfaces de guidage (26b, 27b, 56a, 56d) qui sont parallèles au plan de la bissectrice et succèdent aux premières surfaces sur la circonférence du projectile.

3. Dispositif selon les revendications 1 et 2, caractérisé par le fait que les surfaces de guidage voisines (27a, 26c) ne formant pas entre elles un angle droit sont inclinées, l'une par rapport à l'autre, de préférence d'un angle de 120 à 135°.

4. Dispositif (65, 6a) selon la revendication 1, caractérisé par le fait que deux surfaces de guidage (67a, 66d) formant entre elles un angle droit se trouvent en vis-à-vis d'une autre surface de guidage (66b) disposée perpendiculairement au plan de la bissectrice entre les premières surfaces ; et par le fait que cette surface (66b) est flanquée, de part et d'autre, d'une autre surface respective de guidage (66a, 66c) qui, à son tour, succède aux premières surfaces (67a, 66d) sur la circonférence du projectile, et forme avec ces dernières un angle droit.

5. Dispositif selon la revendication 1, caractérisé par le fait que les surfaces de guidage sont disposées, sur les dents de guidage, de manière telle que, lorsque la direction de propulsion du projectile s'écarte d'une trajectoire parallèle au canal de propulsion, sans rotation autour de l'axe longitudinal, au maximum deux surfaces de guidage respectivement voisines (par exemple 26a et 26b, 26b et 26c) des dents de guidage puissent venir simultanément au contact du projectile.

6. Dispositif selon la revendication 1, caractérisé par le fait que les deux surfaces de guidage (par exemple 26a, 27b) des dents de guidage, qui sont les plus proches de l'ouverture (10) de sortie du fil de trame hors du canal de propulsion, forment mutuellement un angle droit.
